# FASCICULE DE BREVET EUROPEEN

(11) **EP 1 238 441 B1**
(45) Date de publication et mention de la délivrance du brevet: **20.08.2003**
(21) Numéro de dépôt: 00969641.0
(22) Date de dépôt: 18.10.2000
(51) Int. Cl.: H01Q 1/00, H01Q 9/00, H01Q 11/06, H01Q 13/08, H01Q 11/04, H01Q 5/00

(54) **ANTENNE CISEAUX A LARGE BANDE**
BREITBANDIGE, SCHERENFÖRMIGE ANTENNE
BROAD-BAND SCISSOR-TYPE ANTENNA

(30) Priorité: 26.11.1999 FR 9914940
(43) Date de publication de la demande: 11.09.2002
(73) Titulaire: CENTRE NATIONAL DE LA RECHERCHE SCIENTIFIQUE (CNRS), 75016 Paris (FR)
(72) Inventeur: ANDRIEU, Joel, Jean-Paul, Félix, F-19600 Saint Pantaleon de Larche (FR); BEILLARD, Bruno, F-87000 Limoges (FR); IMBS, Yvon, F-19100 Brive (FR)
(74) Mandataire: Habasque, Etienne Joel Jean-François
(86) Numéro de dépôt international: FR0002905
(87) Numéro de publication internationale: WO01039319

(56) Documents cités:
- GB-A- 2 151 082
- US-A- 2 165 958
- US-A- 3 680 148
- US-A- 5 600 332
- US-A- 5 945 962
- IMBS Y ET AL: "UWB measurements of canonical targets with a new broad band wire antenna" INTERNATIONAL GEOSCIENCE AND REMOTE SENSING SYMPOSIUM PROCEEDINGS, IGARSS '98. SENSING AND MANAGING THE ENVIRONMENT, vol. 2, 6 - 10 juillet 1998, pages 770-772, XP002143109
- CHEVALIER Y ET AL: "A new broad band resistive wire antenna for ultra-wide-band applications" ULTRA- WIDEBAND SHORT-PULSE ELECTROMAGNETICS 4, 14 - 19 juin 1998, pages 157-164, XP002143110 Tel-Aviv, Israel

## Description

La présente invention est relative aux antennes à large bande et se rapporte plus particulièrement aux antennes adaptées aux impulsions à haute tension ultra-brèves.

La totalité des antennes à large bande disponibles actuellement sur le marché, sont prévues pour fonctionner en régime harmonique permanent et sont utilisées pour diverses applications comme par exemple les tests en compatibilité électromagnétique ou les mesures de Surface Equivalente Radar ou SER. Les plus répandues sont entre autres :
- les cornets à redans
- les Log-périodiques,
- les antennes Vivaldi,
- les antennes papillons,
- les spirales,
- les bicônes, ...

Malgré la grande diversité de ces types d'antennes, la plupart d'entre elles n'offre pas les caractéristiques souhaitées pour les expérimentations dans le domaine transitoire.

Pour être performantes en temporel, les antennes doivent être naturellement à large bande pour couvrir le gabarit spectral de l'impulsion délivrée par un générateur impulsionnel associé. Elles doivent en plus présenter des qualités particulières, propres au rayonnement ou à la mesure d'impulsions ultra courtes. Il est en effet important que les antennes possèdent une fonction de transfert peu dispersive en fréquence pour que l'impulsion rayonnée ou reçue ne soit ni déformée ni étalée. Une distorsion importante du signal entraîne un allongement des réponses temporelles des diverses cibles et fait perdre un des principaux intérêts des méthodes transitoires, à savoir la possibilité de séparer les échos utiles des trajets parasites par de simples « fenêtrages » temporels.

Parmi les aériens à large bande classiques disponibles actuellement sur le marché, les cornets, les cornets à redans et les Log-périodiques sont les antennes les plus communément utilisées.

Dans ce qui suit, on présente pour chacun de ces types d'antennes, le champ électrique rayonné dans l'axe, lorsque le signal d'excitation appliqué à l'antenne est une impulsion gaussienne, de largeur à mi-hauteur égale à 700 ps.

a) Le cornet proposé à titre d'exemple est modélisé à l'aide du code de calcul par différences finies dans le domaine transitoire. Les dimensions du cornet sont déterminées pour que sa bande passante s'étende de 10 MHz à 1 GHz. L'excitation du guide est réalisée en imposant dans un plan de coupe une répartition spatiale du champ électrique suivant le mode TEO1 (sinπy/a) avec a : dimension du guide suivant l'axe y. L'impulsion rayonnée dans l'axe à grande distance présente un étalement temporel d'environ 80 ns, il n'est réellement significatif que sur 30 ns.

Ce type d'antenne n'est donc pas adapté pour fonctionner en régime transitoire. Chaque composante spectrale est en fait émise à partir d'un centre de phase qui se déplace à l'intérieur du cornet, ce qui provoque en partie l'étalement du signal.

Par ailleurs, la taille de l'antenne à ces fréquences devient très importante, d'où un encombrement et des difficultés de mise en oeuvre non négligeables.

b) Le cornet à redans a la particularité de présenter une grande bande passante (200 MHz - 2 GHz) tout en conservant des dimensions relativement modestes. L'utilisation de redans au profil exponentiel permet d'obtenir un gain élevé sur toute la bande passante. Ce cornet a été testé en chambre anéchoïque au CELAR. Le champ électrique rayonné présente un étalement temporel d'environ 15 ns.

L'impulsion est en partie déformée par les mauvaises performances du cornet en basse fréquence. Des modes évanescents sont en effet excités en dessous de la fréquence de coupure du guide, ce qui perturbe le champ électrique rayonné. Les redans et les réflexions aux extrémités des plaques peuvent également contribuer à la dispersion du signal.

c) L'antenne Log-périodique est un ensemble de dipôles parallèles alimentés par une ligne de transmission, de telle façon que deux dipôles successifs soient en opposition de phase.

Chaque brin rayonne avec un maximum d'efficacité lorsque la demi-longueur d'onde d'alimentation est égale à sa propre longueur.

Ainsi, la fréquence haute de l'antenne est limitée par la dimension du plus petit brin et la fréquence basse, par celle du plus grand brin. L'antenne Log-périodique a été modélisée au moyen du code de calcul des équations intégrales.

Les dimensions géométriques ont été déterminées pour que l'antenne soit directive et couvre un spectre de 100 MHz à 1 GHz. Ce type d'antenne émet principalement un champ électrique horizontal dont la durée est relativement importante.

Les résonances successives des brins constituant l'antenne sont à l'origine de la dispersion observable sur le signal rayonné.

Les antennes à large bande classique ne sont donc pas appropriées pour rayonner une impulsion ultra courte. De nombreuses recherches sont pourtant menées depuis quelques années pour concevoir des dispositifs capables de rayonner des impulsions de forts niveaux avec un minimum de distorsions, mais ces antennes ne sont pas actuellement disponibles sur le marché.

Il est donc apparu nécessaire de concevoir une antenne, simple de mise en oeuvre, peu encombrante, et surtout garantissant des performances électromagnétiques correctes pour les deux modes de fonctionnement transitoire et harmonique.

L'invention a pour objet une antenne à large bande, caractérisée en ce qu'elle comporte dans un plan commun deux parties symétriques comportant chacune au moins deux brins conducteurs, connectés entre eux, alimentés par une ligne bifilaire, chaque brin comportant dans sa portion opposée à la ligne bifilaire, une charge résistive. Il s'agit d'une antenne dite ciseau ou doublet en V. Un exemple de doublet en V est donné: dans GB-A 2 151082, Figure 2.

Suivant d'autres caractéristiques de l'invention :
- chaque partie symétrique comprend en outre au moins un brin non connecté aux autres brins et comportant dans sa portion opposée à la ligne d'alimentation, une charge résistive,
- chaque partie symétrique comprend n brins conducteurs, connectés
ou non entre eux et comportant chacun une charge résistive à son extrémité, n étant supérieur à 2.

L'invention sera mieux comprise à la lecture de la description qui va suivre, donnée uniquement à titre d'exemple et faite en se référant aux dessins annexés, sur lesquels :
- la Fig.1 est une vue schématique d'un premier mode de réalisation d'une antenne ciseaux suivant l'invention ;
- la Fig.2 est une vue en perspective d'un second mode de réalisation d'une antenne ciseaux suivant l'invention ;
- la Fig.3 est un graphique représentant le coefficient de réflexion de l'antenne suivant l'invention ;
- la Fig.4 est un graphique représentant la mesure du gain de l'antenne suivant l'invention ;
- la Fig.5 est un graphique représentant la comparaison de la théorie avec la mesure de l'impulsion mesurée dans l'axe ;
- la Fig.6 est un graphique de la transformée de Fourier de l'impulsion mesurée dans l'axe en polarisation VV ;
- la Fig.7 est un diagramme de rayonnement dans le plan H, en gisement ; et
- la Fig.8 est un diagramme de rayonnement dans le plan E en site.

Sur la figure 1, on a représenté schématiquement une antenne ciseaux à large bande suivant l'invention.

Cette antenne comporte dans un plan commun qui est le plan du dessin, deux parties 2,3, symétrique par rapport à un axe X-X.

Chaque partie symétrique 2,3 comporte dans le présent exemple trois brins conducteurs 4,5,6 et respectivement 7,8,9.

Les brins 4,5 et 7,8 sont interconnectés par leurs extrémités.

Les brins 6 et 9 sont connectés par une de leurs extrémités aux connexions correspondantes des brins 4,5 et 7,8 et leurs extrémités opposées sont non connectées.

L'antenne ainsi constituée est excitée directement par une ligne bifilaire 10.

A leurs extrémités interconnectées ou libres, les brins 4,5,6,7,8,9 comportent des charges résistives respectives 11,12,13,14,15,16 formées chacune de résistances en série.

Bien entendu, chaque partie symétrique peut comporter un nombre n de brins différent de 3 et supérieur ou égal à 2, les brins étant connectés ou non entre eux.

Le champ électrique est alors guidé à l'intérieur de la ligne 10, puis propagé dans l'espace. La polarisation du champ électrique E est principalement rectiligne verticale et la simple rotation de l'antenne de 90° permet d'obtenir une polarisation rectiligne horizontale.

L'ensemble du dispositif est contenu dans un unique plan, d'où l'absence totale de polarisation croisée.

Les qualités électromagnétiques de l'antenne (impédance d'entrée, gain, diagramme de rayonnement, bande passante, dispersivité) dépendent essentiellement des côtes géométriques telles que la longueur et l'angle d'ouverture. Un raisonnement intuitif amène à penser que la fréquence de coupure basse est liée à la longueur alors que la fréquence de coupure haute est limitée par l'ouverture de la ligne.

Les antennes à large bande classiques (cornets TEM, cornets à redans, log-périodiques) ne sont pas appropriées pour rayonner une impulsions ultra-courte (1ns), de fort niveau (>10kV), avec un minimum de distorsions (coefficient de dispersion : supérieur à 15 pour un cornet à redans, à 30 pour un cornet classique, à 120 pour une log-périodique).

Le nouveau concept proposé suivant l'invention est un aérien original à brins filaires, simple à mettre en oeuvre, qui, tout en couvrant une large bande de fréquences est à même de rayonner une impulsion haute tension ultra brève avec un coefficient de dispersion inférieur à 1,4.

La longueur s des brins 4 à 9 est liée à la plus basse fréquence contenue dans le spectre du signal à rayonner et doit être égale à au moins une demi-longueur d'onde, soit :$\text{s≥} \frac{\text{λmin}}{\text{2}}$

L'angle d'ouverture de l'antenne est déterminé de la façon suivante.

Il existe dans la littérature des formules adaptées à la conception d'une antenne de géométrie voisine et constituée uniquement de deux fils : le dipôle en V. Ces équations empiriques permettent de déterminer l'angle intérieur optimal du dispositif pour lequel le gain est maximum dans l'axe, en fonction de la longueur s du brin et de la longueur d'onde λ.$\text{Lorsque 0,5≤} \frac{\text{s}}{\text{λ}} \text{≤1,5 : β= -149,3} {\left(\frac{\text{s}}{\text{λ}}\right)}^{\text{3}} \text{+ 603,4} {\left(\frac{\text{s}}{\text{λ}}\right)}^{\text{2}} \text{- 809,5} \left(\frac{\text{s}}{\text{λ}}\right) \text{+443,6}$$\text{Lorsque 1,5≤} \frac{\text{s}}{\text{λ}} \text{≤3,0 : β=13,39} {\left(\frac{\text{s}}{\text{λ}}\right)}^{\text{2}} \text{- 78,27} \left(\frac{\text{s}}{\text{λ}}\right) \text{+ 169,77}$

Pour s/λ>3, il est possible d'avoir recours à une extrapolation de la formule précédente.

Il s'est avéré utile suivant l'invention de joindre au dipôle en V plusieurs brins supplémentaires connectés ou non à leurs extrémités, dont les formes géométriques ont été optimisées par paramétrage pour améliorer les performances électromagnétiques du dispositif:
- impédance d'entrée plus stable sur l'ensemble de la bande de fréquence,
- amélioration de la directivité, (amplitude du champ renforcée dans l'axe),
- absence totale de polarisation croisée, les champs sont mieux conservés entre les deux lignes planaires.

Comme représenté à la figure 1, la configuration en forme de ciseaux pour les deux premiers brins s'est avérée la plus optimale. Les brins extérieurs 5,6 et 8,9 de chaque partie symétrique sont formés chacun de tronçons divergents 5a,6a,8a,9a, prolongés par des tronçons parallèles entre eux 5b,6b,8b,9b. Les tronçons parallèles ont une longueur I, alors que les tronçons divergents ont une projection sur la direction des tronçons parallèles de longueur I'. Les longueurs I et I' choisies comme indiqué ci-après garantissent les meilleurs performances :$\text{I = 2 L/3 et l'= L/3}$ où L est la longueur totale de l'antenne.

L'impédance d'entrée dépend de la géométrie de l'aérien et des charges résistives d'adaptation, mais aussi du diamètre des brins filaires 4 à 9. Un faible rayon des brins renforce les effets selfiques des fils d'où un accroissement de la partie imaginaire avec la fréquence.

Au contraire, un rayon important (r=1cm) permet de conserver une partie imaginaire faible sur l'ensemble de la bande. Pour faciliter l'adaptation du dispositif, il est donc primordial de choisir un rayon minimum de 1cm.

Le problème de l'adaptation des extrémités est résolu comme suit.

Une antenne classique présente à ses extrémités un circuit ouvert qui est à l'origine de réflexions qui détériorent les performances de l'antenne. Ces résonances sont responsables d'un allongement conséquent des signaux transitoires rayonnés mais aussi d'une dégradation du taux d'ondes stationnaires à l'entrée de l'antenne.

Ce problème est résolu en répartissant des charges résistives 11 à 16 suivant la longueur des extrémités des différents brins 4 à 9. Les courant véhiculés sur chaque conducteur sont atténués progressivement pour quasiment s'annuler et réduire ainsi les émissions et les réflexions parasites.

Par exemple, la loi suivante d'évolution des résistances Z(ρ) obéissant au principe de non-réflexion de Wu et King, convient parfaitement :$\text{Z(p)=} \frac{{\text{Z}}_{\text{0}}}{\text{1-} \frac{\text{ρ}}{\text{5'}}} \text{avec 0≤ρ<s'}$ où
- s' : portion de ligne à charge résistive,
- ρ : position de l'élément résistif sur le brin,
- Z₀ : première charge en ρ=0m.

La valeur Z₀ doit être choisie entre 10Ω et 30Ω, et une résistance positionnée environ tous les 5cm. Les valeurs à imposer ne sont pas critiques, d'où la possibilité d'avoir recours à une autre loi hyperbolique avoisinante,

Ainsi, des réalisations simples de mise en oeuvre ont été effectuées en associant plusieurs résistances de valeurs standard en parallèle le long de chaque extrémité.

Il est possible d'utiliser également des rubans de résistivité variable.

Le principal inconvénient de cette technique est que le rendement global de l'antenne est affaibli. Aussi, pour éviter de trop détériorer le gain, seules les parties supérieures de chaque brin sont pourvues de charges résistives.

La longueur des brins et la portion de ligne pourvue d'une charge résistive sont généralement liées par la relation : s/3<s'<s/2.

La détermination de la fréquence de coupure haute (fₘₐₓ) est assurée de la façon suivante.

Une étude paramétrique a démontré l'existence d'une fréquence pour laquelle le gain dans l'axe présente un minimum. Il apparaît une interférence destructive si la différence de marche entre la longueur L' de l'antenne dépourvue de charges résistives et la longeur s" des brins participant au rayonnement, correspond à λ/2 pour la composante spectrale considérée. Ce phénomène peut être exprimé par :$\text{s"-L'<<λ/2}$$\text{donc f<<c/2(s"-L')}$ c étant la vitesse de la lumière
En général, on prend fₘₐₓ=c/6(s"-L')

Les diagrammes de rayonnement de l'antenne ciseaux suivant l'invention résultent d'une combinaison entre le rayonnement propre de chacun des brins.

En résultat final, le lobe principal est maximum dans l'axe, mais il est accompagné, en site, de lobes secondaires dont le niveau est dans la plupart des cas plus faible. Le niveau des lobes secondaires est généralement inférieur à 8 dB par rapport au lobe principal.

L'utilisation de charges résistives 11 à 16 permet de limiter notamment le rayonnement arrière de la ligne (inférieur de plus de 15 dB par rapport au rayonnement dans l'axe), ce qui améliore la directivité des diagrammes.

On va donner ci-après les résultats sur un exemple d'antenne ciseaux (n=2) (200MHz-1,6GHz) du type représenté à la figure 2.

L'antenne représentée à la figure 2 comporte dans chaque partie symétrique 2,3, deux brins 18,19,20,21 connectés par leurs extrémités opposées une ligne d'excitation 22.

Les côtes géométriques de l'antenne de la figure 2 (n=2), établies à partir des règles de conception précédentes, sont :
L= 1m
L'= 0,7m
s= 1,044m
s'= 0,3m
s "= 0,744m
l = 0,65m
l'= 0,35m
r= 0,01m

Chaque brin comporte une charge résistive correspondante 23,24.

Le diagramme de la figure 3 représente le coefficient de réflexion de l'antenne équipée d'un balun de 50Ω-200Ω. Un niveau maximum de -13dB est obtenu sur la bande 200MHz-1,6GHz.

La figure 4 représente le gain dans l'axe mesuré dans les configurations V-V et H-H.

La figure 5 compare les signaux mesuré et théorique, lorsque deux antennes sont face à face à une distance de 5,80m l'une de l'autre. Une antenne est en émission, excitée par un générateur HMP/F de la société Kentech (signal d'amplitude 4 kV, temps de montée 120ps, durée du signal 700ps, impédance de sortie 50Ω), et l'autre antenne, en réception, reliée à un oscilloscope TDS820 à acquisition séquentielle (6GHz de bande passante) de la société Tecktronix. La courbe présentée est normalisée pour autoriser les comparaisons. Le niveau crête de tension mesuré au pied de l'antenne de réception est d'environ 50 Volts. La dispersion reste inférieure à 1,4. Le spectre du signal mesuré représenté à la figure 6 donne une bande passante s'étendant de 80MHz à 1,2 GHz à -20dB du maximum.

Les diagrammes de rayonnement dans le plan H et dans le plan E sont représentés figures 7 et 8. Dans le plan H, le lobe principal a un demi-angle d'ouverture de 45° à 500 MHz. Dans le plan E, le lobe est bien plus étroit avec un demi-angle d'ouverture de 13° pour la même fréquence. Les lobes secondaires dans ce plan se situent à environ 8 dB (pour 500 MHz) du niveau maximum. Le rayonnement arrière est à un niveau de -15 dB par rapport à celui observé dans l'axe.

Les avantages techniques et économiques de l'antenne ciseaux suivant l'invention par rapport aux antennes de l'état de la technique sont donnés dans le tableau suivant.

| Antennes Large bande | Largeur de bande | Gain | Dispersion transitoire | Polarisation croisée | Réalisation pratique | Encombrement |
|---|---|---|---|---|---|---|
| Log-périodique | ↑ | ↑ | ↓ | → | ↓ | ↓ |
| Cornet à redans | ↑ | ↑ | ↓ | → | ↓ | → |
| Cornet | ↑ | ↑ | ↓ | → | ↓ | ↓ |
| Ciseaux | ↑ | → | ↑ | ↑ | ↑ | ↑ |
| ↑ : très bien → : bien ↓ : médiocre | | | | | | |

L'antenne ciseaux, contrairement aux antennes à large bande classiques, permet d'associer de bonnes performances électromagnétiques à la fois en harmonique (largeur de bande, gain) et en transitoire (dispersion).

Les domaines d'application envisagés de l'antenne suivant l'invention sont les suivants :
- Compatibilité électromagnétique, moyens d'illumination et de mesure peu encombrants, notamment en B.F.,
- Mesures de Surface Equivalente Radar Basse Fréquence en transitoire et en harmonique,
- Détection de mines (imagerie Radar à ouverture synthétique).

## Revendications

1. Antenne à large bande, qui comporte dans un plan commun deux parties symétriques (2,3), alimentées par une ligne bifilaire (10 ;22), chaque partie (2,3) comportant dans sa portion opposée à la ligne bifilaire, une charge résistive (11,12 ,14,15 ; 23,24,25,26). **caractérisée en ce que** chacune des parties symétriques (2,3) comporte au moins deux brins conducteurs (4,5,7,8 ; 19,20,21), connectés entre eux.

2. Antenne suivant la revendication 1, **caractérisée en ce que** chaque partie symétrique (2,3) comprend en outre au moins un brin (6 ,9) non connecté aux autres brins (4,5,7,8) et comportant dans sa portion opposée à la ligne d'alimentation, une charge résistive (13,16).

3. Antenne suivant l'une des revendications 1 et 2, **caractérisée en ce que** chaque partie symétrique comprend n brins conducteurs, connectés ou non entre eux et comportant chacun une charge résistive à son extrémité, n étant supérieur à 2.

4. Antenne suivant l'une des revendications 1 à 3, **caractérisée en ce que** les charges résistives de chaque brin sont des résistances connectées en série suivant la longueur de chaque brin.

5. Antenne suivant la revendication 4, **caractérisée en ce que** les résistances sont réparties à intervalles réguliers sur chaque brin de l'antenne.

6. Antenne suivant la revendication 5, **caractérisée en ce que** les résistances Z(ρ) des brins sont données par la relation :$\text{Z(ρ)=} \frac{{\text{Z}}_{\text{o}}}{\text{1-} \frac{\text{ρ}}{\text{s} \text{'}}} \text{avec 0≤ρ<s'}$ où
• s' : portion de ligne à charge résistive,
• ρ : position de l'élément résistif sur le brin,
• Z₀ : première charge en ρ=0m.

7. Antenne suivant l'une des revendications 1 à 3, **caractérisée en ce que** les charges résistives sont formées par des résistances de valeur standard associées en parallèle le long de l'extrémité de chaque brin.

8. Antenne suivant l'une des revendications 1 à 7, **caractérisée en ce que** les résistances des charges. résistives sont des rubans de résistivité variable.

9. Antenne suivant l'une des revendications 1 à 7, **caractérisée en ce que** les brins (4,5,6,7,8,9 ;18,19,20,21) sont réalisés en fil de rayon au moins égal à 1cm.

## Patentansprüche

1. Breitbandantenne die in einer gemeinsamen Ebene zwei von einem zweiadrigen Kabel (10, 22) gespeiste symetrische Teile (2, 3) aufweist, wobei jeder Teil (2, 3) in seinem dem zweiadrigen Kabel gegenüberliegenden Teil eine ohmsche Last (11, 12, 14, 15 ; 23, 24, 25, 26) aufweist, **dadurch gekennzeichnet, daß** jeder der symetrischen Teile (2, 3) mindestens zwei miteinander verbundenen stromleitende Litzen (4, 5, 7, 8 ; 19, 20, 21) aufweist.

2. Antenne nach Anspruch 1, **dadurch gekennzeichnet, daß** jeder symetrische Teil (2, 3) mindestens eine nicht an die anderen Litzen (4, 5, 7, 8) angeschlossene Litze (6, 9) und in seinem der Stromzuführung gegenüberliegenden Teil eine ohmsche Last (13, 16) aufweist.

3. Antenne nach einem der Ansprüche 1 und 2, **dadurch gekennzeichnet, daß** jeder symetrische Teil (2, 3) n stromleitende untereinander verbundene oder nicht verbundene Litzen aufweist, wobei jede Litze an ihrem Ende eine ohmsche Last aufweist und n größer als 2 ist.

4. Antenne nach einem der Ansprüche 1 bis 3, **dadurch gekennzeichnet, daß** die ohmschen Lasten jeder Litze Widerstände sind, die in Serie entsprechend der Länge jeder Litze verbunden sind.

5. Antenne nach Anspruch 4, **dadurch gekennzeichnet, daß** die Widerstände in regelmäßigen Intervallen auf jeder Antennenlitze verteilt sind.

6. Antenne nach Anspruch 5, **dadurch gekennzeichnet, daß** die Widerstände Z(ρ) der Litzen durch das folgende Verhältnis angegeben werden${\text{Z(ρ) = Z}}_{\text{0}} \text{/(1-ρ/s') mit 0 ≤ ρ < s'}$ wobei
s' der Leitungsteil mit ohmscher Last,
ρ die Lage des Widerstandselements auf der Litze und
Z₀ die erste Last bei ρ = 0 m ist.

7. Antenne nach einem der Ansprüche 1 bis 3, **dadurch gekennzeichnet, daß** die ohmschen Lasten durch parallel entlang dem Ende jeder Litze angeschlossene Widerstände mit Standardwerten gebildet werden.

8. Antenne nach einem der Ansprüche 1 bis 7, **dadurch gekennzeichnet, daß** dieWiderstände der ohmschen Lasten Streifen mit unterschiedlichem spezifischen Leitungswiderstand sind.

9. Antenne nach einem der Ansprüche 1 bis 7, **dadurch gekennzeichnet, daß** die Litzen (4, 5, 6, 7, 8, 9; 18, 19, 20, 21) aus Draht mit einem Radius von mindestens 1 cm realisiert sind.

## Claims

1. Wideband antenna which comprises, in a common plane, two symmetrical parts (2, 3), supplied by a bifilar line (10; 22), each part (2, 3) containing, in its portion opposite to the bifilar line, a resistive load (11, 12, 14, 15; 23, 24, 25, 26), **characterised in that** each of the symmetrical parts (2, 3) comprises at least two interconnected conductive strands (4, 5, 7, 8; 19, 20, 21).

2. Antenna according to Claim 1, **characterised in that** each symmetrical part (2, 3) furthermore comprises at least one strand (6, 9) not connected to the other strands (4, 5, 7, 8) and containing, in its portion opposite to the supply line, a resistive load (13, 16).

3. Antenna according to one of Claims 1 and 2, **characterised in that** each symmetrical part comprises n conductive strands, interconnected or not interconnected, and each containing a resistive load at its end, n being greater than 2.

4. Antenna according to one of Claims 1 to 3, **characterised in that** the resistive loads of each strand are resistors connected in series according to the length of each strand.

5. Antenna according to Claim 4, **characterised in that** the resistors are distributed at regular intervals on each strand of the antenna.

6. Antenna according to Claim 5, **characterised in that** the resistors Z(ρ) of the strands are given by the relationship:$\text{Z(ρ) =} \frac{\text{Zo}}{\text{1-} \frac{\text{ρ}}{\text{s'}}} \text{with 0 ≤ ρ < s'}$ where
• s' : portion of the line with the resistive load
• ρ : position of the resistive element on the strand
• Zₒ : first load at ρ = 0 m

7. Antenna according to one of Claims 1 to 3, **characterised in that** the resistive loads are formed by standard-value resistors connected in parallel along the end of each strand.

8. Antenna according to one of Claims 1 to 7, **characterised in that** the resistors of the resistive loads are strips of variable resistivity.

9. Antenna according to one of Claims 1 to 7, **characterised in that** the strands (4, 5, 6, 7, 8, 9; 18, 19, 20, 21) are made of wire of a radius of at least 1 cm.
